# EUROPÄISCHE PATENTSCHRIFT

(11) **EP 3 266 974 B1**
(45) Veröffentlichungstag und Bekanntmachung des Hinweises auf die Patenterteilung: **08.01.2020**
(21) Anmeldenummer: 17173783.6
(22) Anmeldetag: 31.05.2017
(51) Int. Cl.: E06B 9/264, E06B 9/52, E06B 9/24, E06B 9/262, E06B 9/54

(54) **SCHUTZVORRICHTUNG, INSBESONDERE ALS INSEKTENSCHUTZ**
PROTECTION DEVICE, IN PARTICULAR AS DEVICE PROVIDING PROTECTION AGAINST INSECTS
DISPOSITIF DE PROTECTION, EN PARTICULIER EN TANT QUE PROTECTION CONTRE LES INSECTES

(30) Priorität: 28.06.2016 DE 202016103425 U
(43) Veröffentlichungstag der Anmeldung: 10.01.2018
(73) Patentinhaber: M.A.C.'s HOLDING GmbH, 91595 Burgoberbach (DE)
(72) Erfinder:
(74) Vertreter: FDST Patentanwälte

(56) Entgegenhaltungen:
- DE-A1- 4 104 749
- DE-A1- 19 621 655
- DE-A1- 19 626 124
- DE-A1-102009 011 914
- DE-A1-102013 111 815
- DE-T2- 69 600 625

## Beschreibung

Die Erfindung betrifft eine Schutzvorrichtung, insbesondere als Insektenschutz, gemäß dem Oberbegriff des Anspruchs 1. Eine derartige Schutzvorrichtung ist aus der DE 696 00 625 T2 bekannt.

Aus der DE 101 48 957 A1 ist es bekannt, einen dort als Rollladenpanzer bezeichneten Rollladenbehang und ein Fliegengitter sowie zusätzlich eine Markise, eine Sonnenschutzfolie und eine vergleichbare Abdeckungsbahn in einer multifunktionalen Rollladenkastenbaueinheit zu kombinieren. Sowohl der Rollladenbehang als auch das Fliegengitter und die oder jede weitere Abdeckbahn sind jeweils auf einer Wickelwelle aufgewickelt, wobei die Wickelwellen in dem gemeinsamen Rollladenkasten angeordnet sind.

Aus der DE 198 25 445 A1 ist ein Insekten-, Sicht- und Sonnenschutz aus Gewebe für Fenster- oder Türöffnungen bekannt, welches Gewebe an einem vorhandenen, dort als Rollladen bezeichneten Rollladenbehang (Rollpanzer) als Verdunkelungsrolladen anzubringen ist. Das Gewebe ist in einem Schutzgehäuse auf einer Rolle in Form eines Springrollos aufgewickelt, welches im Zuge der Montage in einer Gebäudeöffnung an oder vor einem Fenster entweder am unteren Rollladenendstab oder an einer Fensterbank befestigt wird, während dann der aus dem Schutzgehäuse ausgezogene Geweberollenanfang an der Fensterbank oder am untern Rollladenendstab befestigt wird. Wird nun der Rollladenbehang hochgezogen und in dessen Rollladenkasten eingezogen, so wird das Rollogewebe automatisch abgerollt und insektendicht vor das Fenster gezogen.

Eine ähnliche Rollladen-Rollo-Kombination mit einem am endseitigen Rollladenstab (letzte, unterste Lamelle) des Rollpanzers befestigten Rollokasten und einem aus diesem ausziehbaren Rollo ist aus der DE 196 26 124 C2 bekannt.

Bei einer aus der DE 41 04 749 A1 bekannten Rollladen-Rollo-Kombination ist das Ende des dortigen Stoff- oder Geweberollos mit einer Endleiste versehen, welche einerseits deren Einlaufen unter der Wirkung einer Federvorspannung in den Rollokasten verhindert, und welche andererseits im ausgezogenen Zustand mittels eines Verriegelungsmechanismus in Führungsschienen für die Panzerlamellen (Rollladenstäbe) arretiert wird.

Aus der DE 196 21 655 A1 ist ein Außenrollladensystem bekannt, welches ohne zusätzliche Befestigungsmittel mit einem Sonnen-, Sicht- und Insektenschutz verbunden werden kann. Hierzu wird an der Außenseite eines Fensters oder einer Tür im unteren Bereich wiederum eine Kassette angebracht, in der sich ein Faltstore befindet, das an einem kunststoffummantelten Stahlsteil geführt und mit dem Außenrollo lösbar verbunden ist.

Aus der eingangs genannten DE 696 00 625 T2 ist eine Abschirmvorrichtung für ein aus waagerechten und senkrechten Rahmenteilen bestehendes Dachfenster bekannt, welche Vorrichtung ein in einem am oberen Rahmenteil gehaltenen Gehäuse angeordnetes federbelastetes Rollo aufweist, das in seitlichen Führungsschienen geführt und an dessen freiem Ende ein Endschienenprofil in Form eines Unterstabes befestigt ist. Ein Faltstore ist mit dessen unterem Ende am waagerechten unteren Rahmenteil des Fensterrahmens befestigt, während das freie obere Ende mit einer zusätzlichen Endführungsschiene verbunden ist, welche mittels Friktionszapfen in derselben Spur der seitlichen Führungsschienen des Rollos geführt ist. Dadurch kann der Faltstore unabhängig vom Rollo in beliebigen, nach oben zum Rollo hin abgerollten Stellungen befestigt werden. Für eine elektrische Bedienung der Abschirmvorrichtung können der rolloseitige Unterstab und die faltstoreseitige Endführungsschiene durch einen Schnurzug mit einem gemeinsamen oder jeweils einem Elektromotor verbunden sein, der im Gehäuse oder im Rahmenunterteil angeordnet ist.

Der Erfindung liegt die Aufgabe zugrunde, eine besonders einfach montierbare und handhabbare Schutzvorrichtung der genannten Art, insbesondere als Insektenschutz für eine Fensteröffnung, anzugeben.

Diese Aufgabe wird erfindungsgemäß gelöst mit den Merkmalen des Anspruchs 1.Vorteilhafte Ausgestaltungen und Weiterbildungen sind Gegenstand der Unteransprüche.

Hierzu ist die vorzugsweise als Insektenschutz vorgesehene Schutzvorrichtung zur Montage an einem Rollladenbehang (Rollpanzer, Verdunkelungsrolladen) eingerichtet, der eine Anzahl von gelenkig miteinander verbundenen Rollladenstäben (Rollladenprofile oder -lamellen) aufweist, die in vertikalen Rollpanzerschienen geführt sind. Die Schutzvorrichtung weist ein vorzugsweise insektendichtes, nachfolgend als Plisseegewebe bezeichnetes vorgefaltetes (plissiertes), d. h. in Falten gelegtes Gewebe oder Gitter auf, das an mindestens einer gummielastischen Zugschnur gehalten ist. Hierzu ist diese geeigneterweise durch entsprechende Öffnungen oder Löcher in den Gewebefalten des Plisseegewebes geführt. Dieses sowie die oder jede gummielastische Zugschnur sind an Endleisten, insbesondere in Form einerseits einer einem Rollladenendstab zugewandten (zugeordneten) Zugleiste und andererseits einer dem Rollladenendstab abgewandten Fixierleiste, gehalten. Mit anderen Worten sind die einander gegenüberliegenden Gewebefreienden des Plisseegewebes an jeweils einer Endleiste gehalten, und das Plisseegewebe ist an mindestens einer zwischen den Endleisten verlaufenden gummielastischen Zugschnur geführt und/oder gehalten.

Im Montagezustand ist die als Zugleiste dienende Endleiste an einem Rollladenendstab des Rollladenbehangs befestigt, während die als Fixierleiste dienende Endleiste im Montagezustand an den Rollpanzerschienen gehalten ist und dort vorzugsweise klemmbefestigt wird. Mit anderen Worten sind die Zugleiste zur Befestigung am Rollladenendstab des Rollladenbehangs und die Fixierleiste zur Halterung an den Rollpanzerschienen vorgesehen und eingerichtet.

Aufgrund der Verwendung einer gummielastischen (Gummischnur) anstelle einer bei einem Plissee üblichen, nicht elastischen Zugschnur wird in jeder Auszugsposition des Plisseegewebes zwischen den dieses haltenden Endleisten einerseits eine Rückstellkraft (Zugkraft) aufrechterhalten. Andererseits sind die bei den unelastischen Zugschnüren üblichen Schlaufenbildungen der Schnüre bei eingezogenem und in Falten gelegten Plissee vermieden, indem sich nämlich die gummielastische Zugschnur auf deren minimale Schnurlänge schlaufenlos einzieht bzw. zusammenzieht.

Das Plisseegewebe ist in einer geteilten Plisseekassette angeordnet, die in einer zweckmäßigen Ausgestaltung aus zwei bevorzugt identischen Profilleisten gebildet ist, die einander spiegelbildlich zugewandt montiert sind. Eine dem Rollladenendstab zugewandte und im Montagezustand geeigneterweise an diesem befestigte erste Profilleiste nimmt die Zugleiste auf, während dann die Fixierleiste in der anderen, zweiten Profilleiste aufgenommen ist.

Die Profilleisten weisen gemäß einer geeigneten Weiterbildung einander zugewandte Halbkammern zur Aufnahme des Plisseegewebes auf. In diesen, im Querschnitt geeigneterweise U-förmigen Halbkammern liegt das Plisseegewebe im gefaltenen Zustand vollständig und unsichtbar ein. Die Profilleisten weisen zweckmäßigerweise jeweils eine Aufnahmekammer für die Endleiste, d. h. für die gewebeendseitige Zugleiste oder für die dieser gewebeendseitig gegenüberliegende Fixierleiste auf. Die jeweilige Aufnahmekammer ist über einen Profillängsschlitz in einer Zwischenwand zwischen der Aufnahmekammer und der Halbkammern zugänglich, so dass eine entsprechende Gewebekante oder ein Geweberand des Plisseegewebes von der Halbkammer und durch den Profillängsschlitz in die Aufnahmekammer geführt werden kann.

Vorteilhafterweise wird jedoch zunächst die entsprechende Gewebekanten des Plisseegewebes an der jeweiligen Endleiste (Zug- und Fixierleiste) befestigt, bevor die jeweilige Endleiste von einer der Stirnseiten der Profilleiste her in deren Aufnahmekamer eingeschoben wird. Gleichzeitig wird das Plisseegewebe zusammen mit der deren Gewebefalten durchsetzenden gummielastischen Zugschnur in den Profillängsschlitz eingefädelt und in diesem bis zur gegenüberliegenden Stirnseite geführt.

In einer weiteren vorteilhaften Ausgestaltung weist zumindest eine der Profilleisten der Plisseekassette stirnseitig an deren Profilschmalseite eine Abdeckung oder ein Abdeckteil auf. An das Abdeckteil ist geeigneterweise ein Gleitzapfen angeformt. Im Montagezustand sitzt der jeweilige Gleitzapfen in einer der beiden Rollpanzerschienen unter Führung der Plisseekassette ein, vorzugsweise unter Führung beider Profilleiste und des Plisseegewebes.

Die Plisseekassette wird im Zuge der Montage vorzugsweise an Schrauböffnungen von bei einem Rollpanzer oder Rollladenbehang und dort an dessen Rollladenendstab bereits vorhandenen Rollpanzerstoppern befestigt. Geeigneterweise umfasst die Plisseekassette, vorzugsweise deren dem Rollladenendstab zugewandte Profilleiste, hierzu eine sich in Profillängsrichtung erstreckende Fügekammer mit einem Fügeschlitz, über welchen mindestens ein an dem Rollladenendstab befestigbares und im Montagezustand befestigtes Halteelement in die Fügekammer einsetzbar, insbesondere einclipsbar oder seitlich einschiebbar, ist.

Die mit dem Plisseegewebe verbundene Fixierleiste wird als Endleiste in den bzw. zwischen den Rollpanzerschienen, vorzugsweise mittels Keil-Klemm-Technik, lösbar fixiert. Hierzu weist die Plisseekassette an deren mindestens einer Stirnseite einen schwenkbeweglich gehaltenen und in Querrichtung zur Kassetten- oder Profillängsrichtung auslenkbaren Spreiz- oder Klemmbolzen zur Klemmfixierung der mit dem Plisseegewebe verbundenen Fixierleiste in den bzw. zwischen den Rollpanzerschienen auf. Geeigneterweise ist der Spreizbolzen direkt an der die Fixierleiste aufnehmenden Profilleiste oder an deren dortigen Abdeckung (Abdeckteil) schwenkbeweglich gehalten.

In zweckmäßiger Weiterbildung wirkt der Spreizbolzen mit einer zu diesem keilförmig verlaufenden Montageschraube derart zusammen, dass in Folge deren Verschraubung der Spreizbolzen gegenüber der Montageschraube ausgelenkt (aufgespreizt) und gegen eine der Schieneninnenwände der entsprechenden, im Montagezustand zugeordneten Rollpanzerschiene unter Anlage der Montageschraube an der gegenüberliegenden Schieneninnenwand klemmfixiert ist bzw. wird.

Die mit der Erfindung erzielten Vorteile bestehen insbesondere darin, dass bei Verwendung eines Plisseegewebes mit einer gummielastischen Zugschnur in Verbindung mit einem in einem Gebäude typischerweise bereits vorhandenen Rollladenbehang (Rollpanzer) eine besonders einfach montierbare und handhabbare Rollladen-Plissee-Anordnung oder -Vorrichtung als Insektenschutz bereitgestellt ist. Diese Anordnung bzw. Vorrichtung erfordert einen besonders einfachen und insbesondere wellenlosen Aus- und Einziehmechanismus für das Schutzgewebe. So sind gegenüber einem Insektenrollo keine Wickelwelle und demzufolge auch keine Wellenlagerungen notwendig, sodass ein entsprechend einfaches Gehäuse oder eine entsprechend einfache Kassette mit vergleichsweise geringen Abmessungen zur Aufnahme des Schutzgewebes bereitzustellen ist.

Die Plisseekassette kann dabei besonders vorteilhaft aus zwei identischen Profilschienen bestehen, die von derselben Profilleiste abgelenkt und zur zweigeteilten Plisseekassette spiegelbildlich aneinandergesetzt werden. Hierdurch kann einerseits das Schutzgewebe in Form des Plissees im eingezogenen Zustand in einfacher Weise zumindest annähernd vollständig aufgenommen und geschützt werden. Andererseits kann im ausgezogenen Zustand des Plissees jeweils eines der gegenüberliegenden Gewebeenden des Plissees sowie die gegenüberliegenden Freienden der oder jeder gummielastischen Zugschnur einfach und zuverlässig gehalten werden.

Eine besonders einfache und zerstörungsfreie Montage der Schutzvorrichtung wird durch die Keil-Klemm-Technik mittels einer lediglich zweiteiligen Spreizvorrichtung in Form eines Spreizbolzens und einer mit diesem gefügten Montageschraube realisiert, bei deren Verschraubung sich das Bolzenfreiende und das Schraubenfreiende geeigneterweise V-förmig aufweiten oder aufspreizen. Nachfolgend wird ein Ausführungsbeispiel der Erfindung anhand einer Zeichnung näher erläutert. Darin zeigen:
- Fig. 1a und 1b: in einer perspektivischen Vorder- bzw. Rückansicht eine Rollladen-Plissee-Anordnung als Insektenschutz mit einem ausschnittsweise gezeigten Rollladenbehang (Rollpanzers) sowie mit einer an dessen untersten Rollladenstab befestigten Schutzvorrichtung in Form eines Plisseegewebes (-gitters) in einer geteilten und in einer der Rollpanzerschienen des Rollladenbehangs geführten Plisseekassette mit einem Plisseegewebe,
- Fig. 2: das Plisseegewebe ausschnittsweise in perspektivischer Darstellung und in größerem Maßstab,
- Fig. 3a und 3b: in perspektivischer Stirnseitenansicht die Plisseekassette mit bzw. ohne deren in Profilleistenkammern an Endleisten gehaltenen Plisseegewebe bei abgenommenen Abdeckteilen ,
- Fig. 4: die Rollladen-Plissee-Anordnung gemäß Fig. 1 in einer Explosionsdarstellung mit der in zwei Profilleisten geteilten Plisseekassette und des mittels eines gummielastischen Zugseils (Gummizug) zwischen zwei Endleisten (Zug- - und Fixierleiste) gehaltenen Plisseegewebes,
- Fig. 5: ausschnittsweise in perspektivischer Darstellung und in größerem Maßstab einen Seilweg mit Anschlussstellen des gummielastischen Zugseils zwischen den Endleisten des Plisseegewebes,
- Fig. 6: in perspektivischer Stirnseitenansicht eine der gleichartigen Profilleisten mit Blick in eine Aufnahmekammer für die jeweilige Endleiste und in eine Halbkammer für das in Falten gelegte Plisseegewebe, und
- Fig. 7a und 7b: ausschnittsweise in perspektivischer Darstellung ein stirnseitiges Abdeckteil mit einem Spreizbolzen zur Klemmfixierung der dem Rollladenbehang abgewandten (unteren) Profilleiste vor einer Rollpanzerschiene.

Einander entsprechende Teile sind in allen Figuren mit den gleichen Bezugszeichen versehen.

Die Fig. 1a und 1b zeigen in Vorder- und Rückansicht eine Rollladen-Plissee-Anordnung 1 als Schutzvorrichtung, insbesondere als Insektenschutz vor einem Gebäudefenster oder einer Gebäudetür. Ausschnittsweise ist Rollladenbehang (Rollpanzer) 2 mit einer Anzahl von gelenkig miteinander verbundenen Rollladenstäben (-lamellen) 3 dargestellten. Von diesen ist der im dargestellten Montagezustand mit ausgezogenem oder heruntergelassenem Rollladenbehang 2 unterste Rollladenendstab (Endlamelle) mit 3' bezeichnet. Dieser weist typische Rollpanzerstopper 4 auf, die von der in Fig. 1b gezeigten Rückseite her mittels Schrauben 5 an dem Rollladenendstab 3' befestigt sind. Eine lediglich an einer Seite und nur im Ausschnitt dargestellte, zum Rollladenbehang 2 hin offene Rollpanzerschiene (Führungsschiene) 6 dient zusammen mit der gegenüberliegenden (nicht dargestellten) Rollpanzerschiene 6 zur Führung der Rollladenstäbe 3, 3' und somit des Rollladenbehangs 2.

An dem Rollladenendstab 3' ist die eigentliche Insektenschutzvorrichtung 7 befestigt, welche eine geteilte Plisseekassette 8 mit einem im gezeigten eingezogenen Zustand darin praktisch vollständig aufgenommenen Plisseegewebe 9 umfasst. Die Plisseekassette 8 ist aus zwei vorzugsweise identischen Profilleisten 8a und 8b gebildet. Im gezeigten Montagezustand ist die (erste) Profilleiste 8a der Plisseekassette 8 am Rollladenendstab 3' befestigt. Die Befestigung erfolgt - wie aus Fig. 1b ersichtlich ist - mittels Halteelementen 10, welche einerseits mit der ersten Profilleiste 8a verbunden, beispielsweise verclipst oder verrastet, und andererseits mittels der Schrauben 5 mit dem unteren Rollladenendstab 3' und dort mit dessen gegebenenfalls vorhandenen Stoppern 4 verschraubt ist. Die zweite Profilleiste 8b der Plisseekassette 8 ist mittels schraubbarer Spreizbolzen 11 in den Rollpanzerschienen 6 lösbar klemmfixiert. Die Trennlinie oder Anlagekante zwischen den Profilleisten 8a und 8b der geteilten Plisseekassette 8 ist in den Figuren 1a und 1b mit 12 bezeichnet.

Wird der Rollladenbehang 2 aus der in den Fig. 1a und 1b gezeigten herabgelassenen und geschlossenen Position (Verdunkelungsposition) in Vertikalrichtung V aufgezogen, so wird die obere (erste) Profilleiste 8a der Plisseekassette 8 automatisch ebenfalls in Vertikalrichtung V nach oben geführt, während die klemmfixierte untere (zweite) Profilleiste 8b an der gezeigten Position verbleibt. Hierdurch wird das Plisseegewebe 9 aus dem vollständig eingefaltenen Zustand in einen (nicht dargestellten) ausgezogenen Zustand verbracht, bei welchem die einzelnen Gewebefalten 91 (Fig. 2) aus der gezeigten ziehharmonikaartigen Lage mehr oder weniger aufgefaltet und in Überdeckung des vom Rollladenbehang 2 freigegebenen Öffnungsbereichs des Fensters oder der Tür geführt sind. Wird der Rollladenbehang 2 aus einer beliebigen, eingezogenen Position mit entsprechend weit ausgezogenem Plisseegewebe 9 in die in den Fig. 1a und 1b gezeigte Verdunkelungsposition überführt, so erfolgt dies mittels der Rollladen-Plissee-Anordnung 1 wiederum automatisch, wobei das Plisseegewebe 9 jeweils vorzugsweise hälftig in die beiden Profilleisten 8a und 8b der Plissee-Kassette 8 aufgenommen wird.

Wie aus Fig. 2 ersichtlich ist, weist das Plisseegewebe 9 zwei Faltenbereiche 90a, 90b mit jeweils mehreren Plisseefalten 91 und zwischen den Faltenbereichen 90a, 90b einen etwa z-förmigen Übergangsbereich 92 mit vorzugsweise vertikal (senkrecht) verlaufendem Zwischenschenkel sowie endseitig jeweils einen Befestigungsbereich als gefaltetes Gewebefreiende 92a, 92b auf, der über einen im Beispiel U-förmigen Faltenabschnitt 93a, 93b in den angrenzenden Faltenbereich 90a, 90b übergeht.

Mit aus den Figuren 3 bis 5 erkennbar ist, ist das Plisseegewebe 9 an gummielastischen Zugschnüren 13 (Fig. 4 und 5) geführt und/oder gehalten, die ihrerseits an gegenüberliegenden Endleisten 14, 15 befestigt sind und mit zueinander beabstandeten, parallelen Zugschnurabschnitten 13a zwischen den Endleisten 14, 15 verlaufen. Die Endleisten 14, 15 sind im Montagezustand jeweils aus einer Profilschiene 14a, 15a und einem Leistenstab 14b, 15b zusammengesetzt. Mit diesen Zugschnurabschnitten 13a sind die gummielastischen Zugschnüre 13 durch entsprechende, jeweils miteinander fluchtende Öffnungen 16 (Fig. 2) im Bereich der einzelnen Plisseefalten 91 des Plisseegewebes 9 geführt.

Im Montagezustand sitzen die Endleisten 14, 15 in den Profilleisten 8a, 8b der Plisseekassette 8 ein. Hierbei bildet die in den Figuren obere Endleiste 14 quasi eine Zugleiste, welche über die erste Profilleiste 8a mit dem unteren Rollladenendstab 3' verbunden ist. Die andere Endleiste 15 bildet quasi eine Fixierleiste, welche über die zweite, untere Profilleiste 8b der Plisseekassette 8 am unteren Ende bzw. im unteren Bereich an oder in den Rollpanzerschienen 6 fixiert ist.

Beim Aufziehen des Rollladenbehangs 2 und dem demzufolge automatischen Aufziehen des am Rollladenbehang 2 gehaltenen Plisseegewebes 9 mit entsprechender Vertikalbewegung lediglich der ersten, oberen Profilleiste 8a der Plisseekassette 8 werden die gummielastischen Zugschnüre 13 elastisch vorgespannt.

Beim Ab- oder Herunterlassen (Schließen) des Rollladenbehangs 2 ziehen sich die gummielastischen Zugschnüre 13 praktisch vollständig in den in Fig. 5 gezeigten entspannten Zustand zusammen. Es sind demnach keinerlei lose Schnürenabschnitte oder -schlaufen vorhanden, die aus dem Plisseegewebe 9 herausragen könnten und bei eingefaltenem Plisseegewebe 9 in der Plisseekassette 8 untergebracht werden müssten. Zudem ist die Gefahr eines Verhakens einer solchen Schnürenschlaufe innerhalb der Plisseekassette zuverlässig verhindert.

Wie in Fig. 5 erkennbar ist, sind mehrere gummielastische Zugschnüre 13 vorgesehen, deren Schnürenenden an bestimmten, in Fig. 5 erkennbaren Positionen auf der dem Plisseegewebe 9 abgewandten Leistenseite der jeweiligen Endleiste 14, 15 ösenartig um einen Stütz- oder Führungsring 17 gelegt sind, welcher wiederum von einem Schnürenabschnitt 13a durchsetzt ist. Umlenkrollen oder -ringe 18 ermöglichen eine möglichst reibungsarme Gleitführung der gummielastischen Zugschnüre 13 innerhalb der Plisseekassette 8 und dort innerhalb der jeweiligen Profilleiste 8a, 8b.

Fig. 6 zeigt in perspektivischer Stirnseitenansicht eine der vorzugsweise identischen Profilleisten 8a,8b der Plisseekassette 8. Die Profilleiste 8a, 8b weist eine Aufnahmekammer 19 und in Profilquerrichtung Q hierzu benachbart eine Halbkammer 20 auf. Die Aufnahmekammer 19 und die Halbkammer 20 sind über eine Zwischenwand 21 getrennt, in die ein sich in Profillängsrichtung L erstreckender Profilängsschlitz 22 eingebracht ist. Die Halbkammer 20 dient zur Aufnahme des entsprechenden Faltenbereichs 90a, 90b mit etwa der halben Anzahl der Plisseefalten 91 des Plisseegewebes 9. Der andere Faltenbereichs 90b bzw. 90a des Plisseegewebes 9 befindet sich dann in der Halbkammer 20 der anderen Profilleiste 8b bzw. 8a.

Wie in Verbindung mit den Figuren 3a und 3b erkennbar ist, ist die jeweilige Endleiste 14, 15 in die Aufnahmekammer 19 der jeweiligen Profilleiste 8b, 8b eingesetzt. Wenn das jeweilige Gewebefreiende im gefalteten Befestigungsbereich 92a, 92b des Plisseegewebes 9 an der entsprechenden Endleiste 14, 15 befestigt ist, wird die entsprechende Anordnung in die Kammern 19, 20 der Profilleisten 8a und 8b in Profillängsrichtung L geschoben. Dabei wird der U-förmiger Faltenabschnitt 93a, 93b des Plisseegewebes 9 im Profillängsschlitz 22 geführt.

Die Fig. 7a und 7b zeigen in perspektivischer Stirnseitenansicht die Schutzvorrichtung mit Blick auf ein der jeweiligen Profilleiste 8a, 8b der Plisseekassette 8 zugeordnetes Abdeckteilen 24, 25. Die Abdeckteile 24, 25 weisen jeweils einen Gleitbolzen 26 auf, der sich in Profillängsrichtung L über die Stirnseiten der Profilleisten 8a, 8b hinaus erstreckt und im Montagezustand in einer entsprechenden, bei der typischen Rollpanzerschiene 6 üblicherweise bereits vorhanden Führungsnut oder -kammer 27 einsitzt und dort in Vertikal- und Schienenlängsrichtung S geführt ist.

Das jeweilige Abdeckteil 24, 25 ist mittels einer Schraube 28 an der entsprechenden Profilleiste 8a, 8b schraubbefestigt. Das jeweilige Abdeckteil 24, 25 weist zudem einen zum Gleitzapfen 26 beabstandeten Lager- und/oder Gleitschenkel 29 auf. Dieser dient zur Schwenklagerung des Spreizbolzens 11, der sich in den Zwischenraum 30 zwischen dem Gleitbolzen 26 und dem Lagerschenkel 29 hinein erstreckt. Die Lagerstelle 31 befindet sich am stirnseitigen Freiende des entsprechenden Abdeckteils 24, 25. Erkennbar ist, dass lediglich diejenige Profilleiste 8b, welche die als Fixierleiste dienende Endleiste 15 aufnimmt, vorzugsweise beidseitig, d. h. an beiden Stirnseiten einen solchen Spreizbolzens (Klemmbolzen) 11 aufweist.

Gegenläufig zum Spreizbolzens 11 erstreckt sich eine Montageschraube 32, zwischen deren Schraubenschaft 32a einerseits und dem Spreizbolzen 11 andererseits eine sich in Profillängsrichtung L aufweitende, V- oder keilförmige Spreizöffnung 33 gebildet ist. Die Montageschraube 32 weist einen Schraubenkopf 32b mit beispielsweise einem Innensechskant auf.

Im Zuge des Verschraubens Montageschraube 32, welche hierzu in einer Innengewindeöffnung des Spreizbolzens 11 mit diesem gefügt ist, wird der Spreizbolzen 11 an der Lagerstelle 31 in Profilquerrichtung Q nach außen gegen die zugewandte Innenwand 6a der Rollpanzerschiene 6 unter gleichzeitiger Anlage des Schaftendes 32c der Montageschraube 32 an der gegenüberliegenden Innenwand 6b der Rollpanzerschiene 6 geführt. Im Zuge einer weiteren Verschraubung wird eine zuverlässige, lösbare Klemmfixierung der unteren Profilleiste 8b über dessen Abdeckteil 25 hergestellt. Diese Klemmfixierung erfolgt geeigneterweise mittels gegenüberliegender Spreizbolzen 11 und Montageschrauben 32 an beiden Stirnseiten der unteren Profilleiste 8b der Plisseekassette 8.

Die Plisseekassette 8, vorzugsweise deren dem Rollladenendstab 3' zugewandte Profilleiste 8a, weist auch eine sich in Profillängsrichtung L erstreckende Fügekammer 34 mit eine Fügeschlitz 35 aufweist, über welchen die an dem Rollladenendstab 3' befestigbaren und im Montagezustand befestigten Halteelemente 5 in die Fügekammer 34 einsetzbar sind.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen, wie er in den folgenden Ansprüchen beansprucht ist.

So ist die Art und Weise der Klemmbefestigung des Plisseebehangs in den Führungs- oder Rollpanzerschienen unabhängig vom Material des Zugseils und auch bei einem Rollogewebe vorteilhaft.

### Bezugszeichenliste

- 1: Rollladen-Plissee-Anordnung
- 2: Rollladenbehang/Rollpanzer
- 3: Rollladenstab/-lamelle
- 3': Rollladenendstab
- 4: Rollpanzerstopper
- 5: Schraube
- 6: Rollpanzer-/Führungsschiene
- 6a,b: Innenwand
- 7: Insekten-/Schutzvorrichtung
- 8a: obere Profilleiste
- 8b: untere Profilleiste
- 9: Plissee/-gewebe
- 10: Halteelement
- 11: Spreizbolzen
- 12: Trennlinie/Anlagekante
- 13: gummielastische Zugschnur
- 14: End- /Zugleiste
- 14a,b: Profilschiene
- 15: End- /Fixierleiste
- 15a,b: Leistenstab
- 16: Öffnung
- 17: Stütz-/Führungsring
- 18: Umlenkrolle/-ring
- 19: Aufnahmekammer
- 20: Halbkammer
- 21: Zwischenwand
- 22: Profillängsschlitz
- 24: oberes Abdeckteil
- 25: unteres Abdeckteil
- 26: Gleitbolzen
- 27: Führungsnut/-kammer
- 28: Schraube
- 29: Lager-/Gleitschenkel
- 30: Zwischenraum
- 31: Lagerstelle
- 32: Montageschraube
- 32a: Schraubenschaft
- 32b: Schraubenkopf
- 32c: Schaftende
- 33: Spreitzöffnung
- 34: Fügekammer
- 35: Fügeschlitz

- 90a,b: Faltenbereich
- 91: Plisseefalte
- 92: Übergangsbereich
- 93a,b: Faltenabschnitt

- L: Profillängsrichtung
- Q: Profilquerrichtung
- S: Schienenlängsrichtung
- V: Vertikalrichtung

## Patentansprüche

1. Schutzvorrichtung (7), insbesondere als Insektenschutz, zur Montage an einem in vertikalen Rollpanzerschienen (6) geführten Rollladenbehang (2) mit einer Anzahl von gelenkig miteinander verbundenen Rollladenstäben (3, 3'), mit einem Plisseegewebe (9), dessen einander gegenüberliegenden Gewebefreienden (92a, 92b) an jeweils einer Endleiste (14, 15) gehalten sind, wobei eine erste der beiden Endleisten (14) an einem Rollladenendstab (3') des Rollladenbehangs (2) befestigbar und im Montagezustand gehalten ist,
**dadurch gekennzeichnet,**
- **dass** das Plisseegewebe (9) an mindestens einer zwischen den Endleisten (14, 15) verlaufenden gummielastischen Zugschnur (13) geführt ist,
- **dass** die zweite Endleiste (15) der beiden Endleisten (14) an zumindest einer der Rollpanzerschienen (6) befestigbar und im Montagezustand gehalten ist,
- **dass** das Plisseegewebe (9) in einer geteilten Plisseekassette (8) mit einer die erste Endleiste (14) aufnehmenden ersten Profilleiste (8a) und mit einer die zweite Endleiste (15) aufnehmenden zweiten Profilleiste (8b) angeordnet ist, und
- **dass** die Plisseekassette (8) an deren mindestens einer Stirnseite einen schwenkbeweglich gehaltenen und in Querrichtung (Q) zur Kassetten- oder Profillängsrichtung (L) auslenkbaren Spreizbolzen (11) zur Klemmfixierung der dem Rollladenendstab (3') des Rollladenbehangs (2) abgewandten Profil- und/oder Endleiste (15) des Plisseegewebes (2) in den bzw. zwischen den Rollpanzerschienen (6) aufweist.

2. Schutzvorrichtung (7) nach Anspruch 1,
**dadurch gekennzeichnet,**
**dass** die Profilleisten (8a, 8b) einander zugewandte Halbkammern (20) aufweisen, in denen das Plisseegewebe (9) im eingefaltenen Zustand aufgenommen ist.

3. Schutzvorrichtung (7) nach Anspruch 2,
**dadurch gekennzeichnet,**
**dass** die Profilleisten (8a, 8b) eine aus der jeweiligen Halbkammern (20) über einen Profillängsschlitz (22) zugängliche Aufnahmekammer (19) für die jeweilige Endleiste (14, 15) aufweisen.

4. Schutzvorrichtung (7) nach einem der Ansprüche 1 bis 3,
**dadurch gekennzeichnet,**
**dass** zumindest eine der Profilleisten (8a, 8b) der Plisseekassette (8) stirnseitig an deren Profilschmalseite, vorzugsweise an beiden stirnseitigen Profilschmalseiten, ein Abdeckteil (24, 25) mit einem angeformtem Gleitzapfen (26) aufweist, welcher im Montagezustand in den Rollpanzerschienen (6) unter Führung zumindest einer der Profilleisten (8a, 8b) der Plisseekassette (8), vorzugsweise unter Führung der ersten, oberen Profilleiste (8a) und des Plisseegewebes (9), einsitzt.

5. Schutzvorrichtung (7) nach einem der Ansprüche 1 bis 4,
**dadurch gekennzeichnet,**
**dass** die Plisseekassette (8), vorzugsweise deren dem Rollladenendstab (3') zugewandte Profilleiste (8a), eine sich in Profillängsrichtung (L) erstreckende Fügekammer (34) mit eine Fügeschlitz (35) aufweist, über welchen mindestens ein an dem Rollladenendstab (3') befestigbares und im Montagezustand befestigtes Halteelement (5) in die Fügekammer (34) einsetzbar ist.

6. Schutzvorrichtung (7) nach einem der Ansprüche 1 bis 5,
**dadurch gekennzeichnet,**
**dass** der Spreizbolzen (11) an dem Abdeckteil (25) der entsprechenden Profilleiste (8b) schwenkbeweglich gehalten ist.

7. Schutzvorrichtung (7) nach einem der Ansprüche 1 bis 6,
**dadurch gekennzeichnet,**
**dass** der Spreizbolzen (11) mit einer zu diesem keilförmig verlaufenden Montageschraube (32) derart zusammenwirkt, dass in Folge deren Verschraubung der Spreizbolzen (11) gegenüber der Montageschraube (32) gespreizt und gegen eine Schieneninnenwand (6a) der entsprechenden Rollpanzerschiene (6) unter Anlage der Montageschraube (32) an der gegenüberliegenden Schieneninnenwand (6b) klemmfixiert wird.

8. Rollladen-Plissee-Anordnung (1) mit einer Schutzvorrichtung (7) nach einem der Ansprüche 1 bis 7.

## Claims

1. Protection device, in particular as device providing protection against insects, for mounting on a roller shutter curtain (2) guided in vertical roller-armour rails (6) and having a number of roller shutter bars (3, 3') connected to one another in an articulated manner, having a pleated fabric (9), of which the mutually opposite fabric free ends (92a, 92b) are held on a respective end strip (14, 15), wherein a first of the two end strips (14) can be fixed to a roller shutter end bar (3') of the roller shutter curtain (2) and is held in the mounted state,
**characterized**
- **in that** the pleated fabric (9) is guided in at least one rubber-elastic pull cord (13) extending between the end strips (14, 15),
- **in that** the second end strip (15) of the two end strips (14) can be fixed to at least one of the roller-armour rails (6) and is held in the mounted state,
- **in that** the pleated fabric (9) is arranged in a divided pleat cassette (8) having a first profile strip (8a) accommodating the first end strip (14) and having a second profile strip (8b) accommodating the second end strip (15), and
- **in that** the pleat cassette (8) has, on its at least one front side, an expansion bolt (11) which is pivotably held and deflectable in the transverse direction (Q) relative to the cassette or profile longitudinal direction (L), for the clamp fixing of the profile and/or end strip (15) of the pleated fabric (2), facing away from the roller shutter end bar (3') of the roller shutter curtain (2), into or between the roller-armour rails (6).

2. Protection device (7) according to Claim 1,
**characterized in that**
the profile strips (8a, 8b) have half-chambers (20) facing each other, in which the pleated fabric (9) is accommodated in the folded state.

3. Protection device (7) according to Claim 2,
**characterized in that**
the profile strips (8a, 8b) have a holding chamber (19) for the respective end strip (14, 15), which is accessible from the respective half-chambers (20) via a profile longitudinal slot (22).

4. Protective device (7) according to one of Claims 1 to 3,
**characterized in that**
at least one of the profile strips (8a, 8b) of the pleat cassette (8) has, on the front side of its profile narrow side, preferably on both front profile narrow sides, a covering part (24, 25) with a moulded-on sliding pin (26) which, in the mounted state, is seated in the roller-armour rails (6), guiding at least one of the profile strips (8a, 8b) of the pleat cassette (8), preferably guiding the first, upper profile strip (8a) and the pleated fabric (9).

5. Protective device (7) according to one of Claims 1 to 4,
**characterized in that**
the pleat cassette (8), preferably its profile strip (8a) assigned to the roller shutter end bar (3'), has a joining chamber (34) extending in the profile longitudinal direction (L) and having a joining slot (35), via which at least one holding element (5) that can be fixed to the roller shutter end bar (3') and fixed in the mounted state can be inserted into the joining chamber (34) .

6. Protective device (7) according to one of Claims 1 to 5,
**characterized in that**
the expanding bolt (11) is pivotably held on the covering part (25) of the corresponding profile strip (8b).

7. Protective device (7) according to one of Claims 1 to 6,
**characterized in that**
the expanding bolt (11) interacts with a mounting screw (32) extending in the shape of a wedge relative thereto, in such a way that, as a result of its being screwed, the expanding bolt (11) is expanded relative to the mounting screw (32) and is clamp-fixed against a rail inner wall (6a) of the corresponding roller-armour rail (6) with the mounting screw (32) bearing on the opposite rail inner wall (6b).

8. Roller-shutter pleat arrangement (7) having a protection device (7) according to one of Claims 1 to 7.

## Revendications

1. Dispositif de protection (7), servant en particulier d'insectifuge, destiné à être monté sur un store de volet roulant (2) guidé dans des rails de roulement blindé vertical (6), ledit dispositif comprenant un certain nombre de barres de volet roulant (3, 3') reliées entre elles de manière articulée, un tissu plissé (9) dont les extrémités opposées (92a, 92b), dépourvues de tissu, sont maintenues sur une bande d'extrémité respective (14, 15), une première des deux bandes d'extrémité (14) pouvant être fixée à une barre d'extrémité de volet roulant (3') du store de volet roulant (2) et étant maintenue dans l'état de montage,
**caractérisé en ce que**
- le tissu plissé (9) est guidé sur au moins un cordon de traction (13) en caoutchouc élastique s'étendant entre les bandes d'extrémité (14, 15),
- la deuxième bande d'extrémité (15) des deux bandes d'extrémité (14) peut être fixée à au moins un des rails de roulement blindés (6) et est maintenue dans l'état de montage,
- le tissu plissé (9) est disposé dans une cassette de tissu plissé fendue (8) comprenant une première bande profilée (8a) recevant la première bande d'extrémité (14) et une deuxième bande profilée (8b) recevant la deuxième bande d'extrémité (15), et
- la cassette de tissu plissé (8) comporte à au moins une de ses extrémités un boulon d'expansion (11), maintenu de manière pivotante et pouvant être dévié dans la direction (Q) transversale à la direction (L) de la cassette ou du profilé, pour fixer par serrage la bande de profilé et/ou d'extrémité (15), opposée à la barre d'extrémité de volet roulant (3') du store de volet roulant (2), du tissu plissé (2) dans ou entre les rails de roulement blindés (6).

2. Dispositif de protection (7) selon la revendication 1,
**caractérisé en ce que**
les bandes profilées (8a, 8b) comportent des demi-chambres (20) dirigées l'une vers l'autre dans lesquelles le tissu plissé (9) est reçu à l'état plié.

3. Dispositif de protection (7) selon la revendication 2,
**caractérisé en ce que**
les bandes profilées (8a, 8b) comportent une chambre de réception (19) accessibles depuis les demi-chambres respectives (20) par le biais d'une fente longitudinale profilée (22) et destinée à la bande d'extrémité respective (14, 15).

4. Dispositif de protection (7) selon l'une des revendications 1 à 3,
**caractérisé en ce que**
au moins une des bandes profilées (8a, 8b) de la cassette de tissu plissé (8) comporte du côté frontal, de préférence sur ses petits côtés profilés côté frontal, un élément de recouvrement (24, 25) pourvu d'une goupille coulissante surmoulée (26) qui est insérée, dans l'état de montage, dans les rails de roulement blindés (6) tout en guidant au moins une des bandes profilées (8a, 8b) de la cassette de tissu plissé (8), de préférence en guidant la première bande profilée supérieure (8a) et le tissu plissé (9).

5. Dispositif de protection (7) selon l'une des revendications 1 à 4,
**caractérisé en ce que**
la cassette de tissu plissé (8), de préférence sa bande profilée (8a) dirigée vers la barre d'extrémité de volet roulant (3') comporte une chambre de jonction (34) s'étendant dans la direction longitudinale de profilé (L) et pourvue d'au moins une fente de jonction (35) permettant d'insérer dans la chambre de jonction (34) au moins un élément de retenue (5) pouvant être fixé à la barre d'extrémité de volet roulant (3') et fixé dans l'état de montage.

6. Dispositif de protection (7) selon l'une des revendications 1 à 5,
**caractérisé en ce que**
la goupille d'expansion (11) est maintenue de manière pivotante sur l'élément de recouvrement (25) de la bande profilée correspondante (8b).

7. Dispositif de protection (7) selon l'une des revendications 1 à 6,
**caractérisé en ce que**
le boulon d'expansion (11) coopère avec une vis de fixation (32) s'étendant en forme de coin par rapport à celui-ci de sorte que le boulon d'expansion (11) soit écarté par rapport à la vis de montage (32) à la suite de son vissage et fixé par serrage contre une paroi de rail intérieure (6a) du rail de roulement blindé correspondant (6) avec appui de la vis de montage (32) sur la paroi de rail intérieure opposée (6b).

8. Ensemble tissu plissé et volet roulant (1) comprenant un dispositif de protection (7) selon l'une des revendications 1 à 7.
